# EUROPÄISCHE PATENTSCHRIFT

(11) **EP 0 443 001 B1**
(45) Veröffentlichungstag und Bekanntmachung des Hinweises auf die Patenterteilung: **09.06.1993**
(21) Anmeldenummer: 90913398.5
(22) Anmeldetag: 11.09.1990
(51) Int. Cl.: A63B 49/02

(54) **BALLSCHLÄGER, INSBESONDERE TENNISSCHLÄGER**
RACQUETS, ESPECIALLY TENNIS RACQUETS
RAQUETTE, EN PARTICULIER RAQUETTE DE TENNIS

(30) Priorität: 11.09.1989 AT 2123/89
(43) Veröffentlichungstag der Anmeldung: 28.08.1991
(73) Patentinhaber: Head Sport Aktiengesellschaft, A-6921 Kennelbach (AT)
(72) Erfinder: UMLAUFT, Helmut, A-6971 Hard (AT); WÄGER, Karl-Heinz, A-6840 Götzis (AT)
(74) Vertreter: Haffner, Thomas M., Dr.
(86) Internationale Anmeldenummer: AT9000091
(87) Internationale Veröffentlichungsnummer: WO9103283

(56) Entgegenhaltungen:
- EP-A- 0 340 127
- US-A- 1 539 019
- US-A- 4 280 699

## Beschreibung

Die Erfindung bezieht sich auf einen Ballschläger, insbesondere Tennisschläger, mit einem Griffteil und einem über eine Herzzone angeschlossenen Spannrahmen für eine Besaitung, bei welchem die quer zur Bespannung gemessene Querschnittshöhe des Spannrahmens wenigstens eine größte Höhe aufweist.

Ein Tennisschläger der eingangs genannten Art ist beispielsweise der EP-A 176 021 zu entnehmen. Bei diesem bekannten Tennisschläger nimmt die Breite der Rahmenholme ausgehend vom Griffteil bis zu einem mittleren Bereich des Bespannungsovals zu und in der Folge zum Schlägerkopf hin wiederum ab. Diese bekannte Ausgestaltung sollte dazu dienen, die Resonanzfrequenz des am Handgriff festliegenden bespannten Schlägers näherungsweise der Zeitdauer anzupassen, in welcher der Ball mit der Bespannung in Berührung bleibt.

Ein wesentliches Problem bei der Konstruktion eines Schlägers stellt die Tatsache dar, daß unerwünschte Vibrationen vom Griffteil und damit von der Hand bzw. dem Arm des Spielers ferngehalten werden sollen. Wenn derartige unerwünschte Vibrationen vermieden werden können, gelingt es in der Folge, die Vibration im Griffbereich zu kontrollieren. Gleichzeitig wird bei Schlägerkonstruktionen zumeist darauf abgezielt, möglichst leicht bauende und in Richtung quer zur Querschnittsebene der Bespannung niedrig bauende Schläger zu schaffen, wobei allerdings der Schläger insgesamt weicher wird und die Vermeidung von Vibrationen nur unzulänglich gelingt.

Die Erfindung zielt nun darauf ab, einen Ballschläger der eingangs genannten Art zu schaffen, bei welchem auch bei leicht bauender und mit geringer Rahmenhöhe ausgebildetem Schlägerrahmen eine bessere Kontrolle der Vibrationen im Griffbereich ermöglicht wird. Zur Lösung dieser Aufgabe besteht die erfindungsgemäße Konstruktion des Ballschlägers im wesentlichen darin, daß die Querschnittshöhe der Rahmenholme bzw. des Spannrahmens im Bereich der Herzzone und in dem dem Griffende abgewandten Bereich des Schlägerkopfes größer ist als im dazwischenliegenden Bereich des Spannrahmens, wobei die Querschnittshöhe in dem dem Griffende abgewandten Bereich des Schlägerkopfes größer als die Querschnittshöhe in der Herzzone ist. Dadurch, daß die Querschnittshöhe der Rahmenholme bzw. des Spannrahmens im Bereich der Herzzone und in dem dem Griffende abgewandten Bereich des Schlägerkopfes größer ist als in dem dazwischenliegenden Bereich des Spannrahmens, wird die in diesen Bereichen geometrisch bedingte, weichere Ausbildung des Rahmens kompensiert, wobei diese weichere Ausbildung im wesentlichen auf die Verrundung des Rahmens im Bereich des Kopfes und des Herzstückes zurückzuführen -ist. Es werden somit weichere Abschnitte versteift, wodurch insgesamt eine Vergleichmäßigung der Biegeeigenschaften über die Länge des Schlägers vom Griff zum Kopf erzielt wird. Diese Vergleichmäßigung der Biegeeigenschaften führt in der Folge zu einer leichteren Kontrollierbarkeit von Vibrationen. Zusätzlich zu einer Erhöhung des Querschnittes im Bereich der starken Verrundungen am Schlägerkopf und im Bereich der Zone des Herzstückes können, wie es einer bevorzugten Ausbildung der Erfindung entspricht, diese Bereiche auch durch andere Maßnahmen biegesteifer ausgelegt werden. Eine Begrenzung der biegesteiferen Auslegung dieser Bereiche ist lediglich durch das im Falle von biegesteiferen Einlagen zunehmende Gewicht gegeben. Dadurch, daß nun die Rahmenhöhe im Schlägerkopf größer gewählt ist als im Bereich des Herzstückes, gelingt eine Linearisierung der Abhängigkeit der Durchbiegung des Schlägers vom Abstand vom Griffbereich bei gleichzeitiger Verringerung der schwingenden Massen im Bereich des Herzstückes. Während bei konventionellen Schlägern die Abhängigkeit der Durchbiegung vom Abstand vom Griffbereich in der Regel nicht stetig differenzierbar ist und insbesondere an den Übergängen in das Bespannungsoval wechselndes Vorzeichen aufweist, ist eine weitgehende Linearisierung bereits dann erreicht, wenn die erste Ableitung entweder über die Länge des Schlägers konstantes Vorzeichen aufweist oder absolut in engen Grenzen liegt.

Mit Vorteil ist die Ausbildung hiebei so getroffen, daß die Veränderung der Durchbiegung über die Länge des Schlägers kleiner 0,5 mm, insbesondere kleiner 0,3 mm beträgt, wobei die Durchbiegung zwischen 0,4 mm und 0,9 mm, vorzugsweise zwischen 0,5 mm und 0,8 mm, unter den Testbedingungen nach HSTM-Norm 197-A liegt.

Mit Vorteil ist die erfindungsgemäße Konstruktion so getroffen, daß die Rahmenholme im Bereich der Herzzone weitgehend konstante Querschnittshöhe aufweisen. Eine derartige Ausbildung ermöglicht es, bei relativ geringer Querschnittszunahme im Bereich der weicheren Stelle im Herzbereich ein hohes Maß an Versteifung sicherzustellen, ohne daß eine große Massenzunahme im Herzbereich erforderlich ist.

Insgesamt ergibt sich das Optimum der gewünschten Dämpfungseigenschaften, wenn die Ausbildung, wie es einer bevorzugten Weiterbildung entspricht, so getroffen ist, daß die Steifigkeit der einzelnen Teilbereiche vom Schlägergriff zum Schlägerkopf so eingestellt ist, daß die Durchbiegung bei vorgegebener Belastung im wesentlichen linear mit dem Abstand von einer Einspannstelle im Griffbereich zunimmt.

Die entsprechende Auslegung bezüglich der gewünschten Steifigkeit und der gewünschten Gewichtsverteilung kann durch Wahl geeigneter Materialien variiert werden. Insbesondere bei Verwendung von faserverstärkten, beispielsweise kohlefaserverstärkten, hohlen Holmen kann bei gleichzeitiger Erhöhung der Steifigkeit sogar eine Gewichtsreduktion gegenüber einem konventionellen Holm erzielt werden. Die Einstellung des Gewichtes kann durch Variation des Faseranteiles im verwendeten Material für den Holm bzw. durch Verwendung von gewichtserhöhenden Einlagen eingestellt werden. Gemäß einer bevorzugten Ausbildung des erfindungsgemäßen Schlägers wird die prozentuelle Zunahme der Querschnittshöhe in dem dem Griffende abgewandten Bereich des Schlägerkopfes und im Bereich der Herzzone im wesentlichen linear mit der prozentuellen Zunahme der bespannten Fläche des Ballschlägers gewählt, wobei die prozentuelle Zunahme der Höhe in Abhängigkeit von der bespannten Fläche des Ballschlägers in dem dem Griffende abgewandten Bereich des Schlägerkopfes größer gewählt ist als die prozentuelle Zunahme der Höhe im Bereich der Herzzone. Eine derartige Auslegung hat überraschenderweise zu einer guten Linearisierung der Abhängigkeit der Durchbiegung vom Abstand vom Griff geführt, wobei bei Wahl der entsprechenden Masseneinstellung unerwünschte Vibrationen nahezu vollständig vom Griffbereich ferngehalten werden. Um die Ballkontrolle und die Spieleigenschaften in keiner Weise zu beeinträchtigen, ist mit Vorteil die Ausbildung so getroffen, daß der Sweetspot im Bereich geringerer, im wesentlichen konstanter Querschnittshöhe der Rahmenholme liegt, wobei die Ausbreitung von unerwünschten Schwingungen bis in den Griffbereich in besonders einfacher Weise dadurch verhindert werden kann, daß das Gewicht der Holme je Längeneinheit im Bereich des Schlägerkopfes größer ist als das Gewicht der Holme je Längeneinheit im Bereich der Herzzone.

Eine noch bessere Ballkontrolle läßt sich dadurch erzielen, daß Bereiche mit maximalem Gewicht je Längeneinheit in dem dem Griffende abgewandten Bereich des Schlägerkopfes und/oder im Übergang der Herzzone in das Bespannungsoval außerhalb der Schlägerlängsachse und symmetrisch zu dieser angeordnet sind, wobei die außermittige Anordnung von Massenanhäufungen ein besonders kraftvolles Spiel erlaubt.

Die gewünschte Linearisierung der Abhängigkeit der Durchbiegung vom Abstand vom Griff muß in Abhängigkeit von der jeweiligen bespannten Fläche zu unterschiedlichen Querschnittszunahmen führen, wobei mit Vorteil die Ausbildung so getroffen ist, daß für bespannte Flächen zwischen 600 und 720 cm² die Höhe im Bereich der Herzzone um 16 bis 24%, vorzugsweise etwa 20%, und die Höhe in dem dem Griffende abgewandten Bereich des Schlägerkopfes um 20 bis 44%, vorzugsweise etwa 30%, größer ist als die Höhe der Holme im zwischen dem dem Griffende abgewandten Bereich des Schlägerkopfes und Herzzone liegenden Bereich des Spannrahmens. Um bei gleichzeitig hoher Steifigkeit im Herzbereich in diesem Bereich die schwingenden Massen weitgehend reduzieren zu können, ist mit Vorteil die Ausbildung so getroffen, daß das Gewicht der Holme je Längeneinheit im Bereich der Herzzone kleiner oder gleich dem Gewicht der Holme je Längeneinheit zwischen Herzzone und dem dem Griffende abgewandten Bereich des Schlägerkopfes ist.

Die Erfindung wird nachfolgend an Hand von in der Zeichnung dargestellten Ausführungsbeispielen näher erläutert. In dieser zeigen Fig. 1 eine Aufsicht auf einen Tennisschlägerrahmen; Fig. 2 Durchbiegungskennlinien, welche an derartigen Schlägern gemessen wurden; Fig. 3 eine Seitenansicht eines erfindungsgemaßen Schlägers; die Figuren 4, 5 und 6 jeweils Schnitte nach den Linien IV-IV, V-V und VI-VI der Fig. 3; und Fig.7 eine schematische Darstellung der Massenverteilung eines erfindungsgemäßen Schlägers.

Der Ballschläger nach Fig. 1 ist aus Rahmenholmen 1 gebildet, welche zunächst ein Herzstück 2 begrenzen und in dem dem Griffende abgewandten Bereich des Schlägerkopfes 3 unter stärkerer Krümmung gebogen sind. Auch im Bereich des Herzstückes 2 sind die das Bespannungsoval begrenzenden Holme im Teilbereich 4 stärker gekrümmt. In die Darstellung nach Fig. 1 sind Zonen in Millimetern eingetragen, welche jeweils mit in Fig. 2 darunter aufgetragenen Durchbiegungswerten korrespondieren. Die Biegeversuche wurden hiebei entsprechend der HSTM-Norm 197-A so vorgenommen, daß jeweils in einem Abstand von 50 mm links und rechts der gemessenen Zone ein starres Auflager für den Schlägerrahmen gebildet wurde und der jeweilige Durchbiegungswert durch Belastung der entsprechenden Zone mit vorgegebener Kraft von 1000 N gemessen wird.

Gemäß HSTM-Norm 197-A wird das Biegeverhalten von Ballschlägern unter Verwendung eines unteren Auflagers, bestehend aus einem 2-Balkenauflager mit 150 mm Balkenabstand, und eines als Balkenstempel mit gleichen Durchmesser ausgebildeten oberen Auflagers in mehreren Zonen gemessen, wobei beim Bending-Flex-Test Auflagerdurchmesser von 38 mm gewählt werden und für Tennisschläger eine Einteilung in sieben Zonen vorgenommen wird. Die Prüfmaschine wird auf Druckprüfung eingestellt.

In Fig. 2 entspricht hiebei die Kurve 5 einem konventionellen Schläger ohne erfindungsgemäße Modifikationen, wobei deutlich eine über die axiale Länge des Schlägers unterschiedliche Durchbiegung in einzelnen Zonen beobachtet wird. Besonders ausgeprägt ist hiebei die relative Konstanz der Meßwerte zwischen der Zone 150 und 250 und die deutliche rasche Abnahme der Festigkeit im Bereich des Schlägerkopfes. Die Kurve 5 für Durchbiegungen für konventionelle Schläger weist hiebei Bereiche mit stark wechselndem Ausmaß in weiten absoluten Bereichen der Durchbiegung auf. Demgegenüber sind die strichliert gezeichneten Kurven 7a, 7b, 7c an Hand von Meßwerten erfindungsgemäßer Schläger unterschiedlicher Größe gemessen und machen deutlich, daß die Biegeeigenschaften über die axiale Länge nahezu gleichförmig in einem engen Bereich von 0,25 mm verlaufen. Diese Biegeeigenschaften resultieren aus einer Konstruktion, wie sie in Fig. 3 dargestellt ist. Dabei ist die Kurve 7a für Schläger mit einer Schlagfläche von 720 cm², die Kurve 7b für 660 cm² und 7c für 600 cm² gemessen.

In Fig. 3 ist der seitliche Rahmenholm 1 eines Schlägers ersichtlich, dessen Querschnittshöhe b im Bereich des Schlägerkopfes 3 um etwa 30 % größer gewählt ist als die Höhe a im daran anschließenden Bereich. Ebenso ist die Höhe b normal auf die Bespannungsebene der Rahmenholme 1 im Bereich des Herzstückes 2 größer gewählt. Der Griffteil des Schlägers ist mit 8 bezeichnet.

Die jeweiligen Querschnittsformen des Rahmenholmes sind in den Figuren 4, 5 und 6 näher dargestellt, wobei in Abhängigkeit von der bespannten Fläche für die Erzielung eines weitgehend linearen bzw. gleichförmigen Durchbiegeverhaltens in einem engen Bereich beispielsweise Querschnittshöhen gemäß der nachfolgenden Tabelle Verwendung finden:

Die Querschnittshöhe b im Bereich der Herzzone liegt dabei im allgemeinen jeweils über der in derselben Richtung gemessenen Griffstärke.

In Fig.7 ist schematisch die Masseverteilung eines Schlägers dargestellt, wobei das Ausmaß der schraffierten Fläche jeweils ein Maß für die Masse im jeweiligen Schlägerbereich darstellt. Dabei sind im Bereich des Schlägerkopfes symmetrisch zur Längsachse 9 Bereiche 10 mit größerer Masse pro Längeneinheit vorgesehen, welche durch entsprechend mehrlagige Ausbildung der Rahmenholme und/oder die Anordnung von Zusatzgewichten im Bereich der vergrößerten Querschnittshöhe erzielt werden können. Ebenso sind am Übergang von der Herzzone 2 zum Bespannungsoval Bereiche 11 mit größerer Masse je Längeneinheit vorgesehen, um das gewünschte Schwingungs-und Durchbiegungsverhalten zu erzielen. Im allgemeinen ist das Gewicht je Längeneinheit im Kopfbereich 3 größer gewählt als in der Herzzone 2 und es soll bei großer Bauhöhe c im Kopfbereich maximale Steifigkeit und bei hoher Querschnittshöhe b in der Herzzone 2 eine hohe Steifigkeit bei einer Gewichtsreduktion erzielt werden. Durch die Versteifungen im Kopfbereich und in der Herzzone werden die durch die Verrundungen geschwächten Bereiche gezielt verstärkt und somit der in Fig.2 dargestellte, weitgehend lineare und vor allem gleichförmige Verlauf der Durchbiegung in einem engen Bereich zwischen 0,5 mm und 0,8 mm in Abhängigkeit vom Abstand vom Griffteil erhalten.

## Patentansprüche

1. Ballschläger, insbesondere Tennisschläger mit einem Griffteil (8) und einem über eine Herzzone (2) angeschlossenen Spannrahmen für eine Besaitung, bei welchem die quer zur Bespannung gemessene Querschnittshöhe des Spannrahmens wenigstens eine größte Höhe aufweist, dadurch gekennzeichnet, daß die Querschnittshöhe (a,b,c) der Rahmenholme (1) bzw. des Spannrahmens im Bereich der Herzzone (2) und in dem dem Griffende (8) abgewandten Bereich des Schlägerkopfes (3) größer ist als im dazwischenliegenden Bereich des Spannrahmens, wobei die Querschnittshöhe (c) in dem dem Griffende (8) abgewandten Bereich des Schlägerkopfes (3) größer als die Querschnittshöhe (b) in der Herzzone ist.

2. Ballschläger nach Anspruch 1, dadurch gekennzeichnet, daß der Schläger in den Bereichen mit vergrößerter Querschnittshöhe (b,c) biegesteifer ausgelegt ist.

3. Ballschläger nach Anspruch 1 oder 2, dadurch gekennzeichnet, daß die Rahmenholme (1) im Bereich der Herzzone (2) weitgehend konstante Querschnittshöhe (b) aufweisen.

4. Ballschläger nach Anspruch 1, 2 oder 3, dadurch gekennzeichnet, daß die Steifigkeit der einzelnen Teilbereiche vom Schlägergriff (8) zum Schlägerkopf (3) so eingestellt ist, daß die Durchbiegung bei vorgegebener Belastung im wesentlichen linear mit dem Abstand von einer Einspannstelle im Griffbereich (8) zunimmt.

5. Ballschläger nach einem der Ansprüche 1 bis 4, dadurch gekennzeichnet, daß die Veränderung der Durchbiegung über die Länge des Schlägers kleiner 0,5 mm, insbesondere kleiner 0,3 mm beträgt, wobei die Durchbiegung zwischen 0,4 mm und 0,9 mm, vorzugsweise zwischen 0,5 mm und 0,8 mm, unter den Testbedingungen nach HSTM-Norm 197-A liegt.

6. Ballschläger nach einem der Ansprüche 1 bis 5, dadurch gekennzeichnet, daß die prozentuelle Zunahme der Querschnittshöhe (b,c) in dem dem Griffende (B) abgewandten Bereich des Schlägerkopfes (3) und im Bereich der Herzzone (2) im wesentlichen linear mit der prozentuellen Zunahme der bespannten Fläche des Ballschlägers gewählt wird, wobei die prozentuelle Zunahme der Höhe in Abhängigkeit von der bespannten Fläche des Ballschlägers in dem dem Griffende (8) abgewandten Bereich des Schlägerkopfes (3) größer gewählt ist als die prozentuelle Zunahme der Höhe im Bereich der Herzzone (2).

7. Ballschläger nach einem der Ansprüche 1 bis 6, dadurch gekennzeichnet, daß der Sweetspot im Bereich geringerer, im wesentlichen konstanter Querschnittshöhe (a) der Rahmenholme (1) liegt.

8. Ballschläger nach einem der Ansprüche 1 bis 7, dadurch gekennzeichnet, daß das Gewicht der Holme (1) je Längeneinheit im Bereich des Schlägerkopfes (3) größer ist als das Gewicht der Holme (1) je Längeneinheit im Bereich der Herzzone (2).

9. Ballschläger nach einem der Ansprüche 1 bis 8, dadurch gekennzeichnet, daß Bereiche mit maximalem Gewicht je Längeneinheit in dem dem Griffende (8) abgewandten Bereich des Schlägerkopfes (3) und/oder im Übergang der Herzzone (2) in das Bespannungsoval außerhalb der Schlägerlängsachse und symmetrisch zu dieser angeordnet sind.

10. Ballschläger nach einem der Ansprüche 1 bis 9, dadurch gekennzeichnet, daß für bespannte Flächen zwischen 600 und 720 cm² die Höhe im Bereich der Herzzone (2) um 16 bis 24%, vorzugsweise etwa 20%, und die Höhe in dem dem Griffende (8) abgewandten Bereich des Schlägerkopfes (3) um 20 bis 44%, vorzugsweise etwa 30%, größer ist als die Höhe der Holme (1) im zwischen dem dem Griffende (8) abgewandten Bereich des Schlägerkopfes (3) und Herzzone (2) liegenden Bereich des Spannrahmens.

11. Ballschläger nach einem der Ansprüche 1 bis 10, dadurch gekennzeichnet, daß das Gewicht der Holme (1) je Längeneinheit im Bereich der Herzzone (2) kleiner oder gleich dem Gewicht der Holme (1) je Längeneinheit zwischen Herzzone (2) und dem dem Griffende (8) abgewandten Bereich des Schlägerkopfes (3) ist.

## Claims

1. Racquet, particularly tennis racquet, having a handle (8) and a stretcher frame fixed by means of a core or throat region (2) for stringing, in which the cross-sectional height of the stretcher frame measured transversely to the strings has at least one maximum height, characterized in that the cross-sectional height (a,b,c) of the frame members (1) or the stretcher frame is greater in the vicinity of the core region (2) and in the area of the racquet head (3) remote from the handle end (8) than in the intermediate area of the stretcher frame, the cross-sectional height (c) in the area of the racquet head (3) remote from the handle end (8) is greater than the cross-sectional height (b) in the core region.

2. Racquet according to claim 1, characterized in that the racquet is more resistant to bending in the areas having an increased cross-sectional height (b,c).

3. Racquet according to claim 1 or 2, characterized in that the frame members have a substantially constant cross-sectional height (b) in the vicinity of the core region (2).

4. Racquet according to claim 1, 2 or 3, characterized in that the stiffness of the individual regions from the racquet handle (8) to the racquet head (3) is adjusted in such a way that in the case of a predetermined loading the deflection increases substantially linearly with the distance from a fixing point in the handle area (8).

5. Racquet according to one of the claims 1 to 4, characterized in that the variation of the deflection over the length of the racquet is smaller than 0.5 mm and in particular smaller than 0.3 mm, and in accordance with the testing conditions of HSTM standard 197-A the deflection is between 0.4 mm and 0.9 mm, preferably between 0.5 mm and 0.8 mm.

6. Racquet according to one of the claims 1 to 5, characterized in that the percentage increase of the cross-sectional height (b,c) in the area of the racquet head (3) remote from the handle end (8) and in vicinity of the core region (2) is substantially linear with the percentage increase of the strung area of the racquet, the percentage increase of the height, as a function of the strung area of the racquet, is chosen higher in the area of the racquet head (3) remote from the handle end (8) than the percentage increase of the height in the vicinity of the core region (2).

7. Racquet according to one of the claims 1 to 6, characterized in that the sweet spot is located in the region of the lower, substantially constant cross-sectional height (a) of the frame members (1).

8. Racquet according to one of the claims 1 to 7, characterized in that the weight of the members (1) per length unit in the vicinity of the racquet head (3) is greater than the weight of the members (1) per length unit in the vicinity of the core region (2).

9. Racquet according to one of the claims 1 to 8, characterized in that areas with a maximum weight per length unit in the area of the racquet head (3) remote from the handle end (8) and/or in the transition from the core region (2) into the stringing oval are positioned outside the racquet longitudinal axis and symmetricly thereto.

10. Racquet according to one of the claims 1 to 9, characterized in that for strung areas between 600 and 720 cm² the height in the vicinity of the core region (2) is higher by 16 to 24% and preferably approximately 20%, and the height in the area of the racquet head (3) remote from the handle end (8) is higher by 20 to 44%, preferably approximately 30%, than the height of the members (1) in the region of the stretcher frame located between the area of the racquet head (3) remote from the handle end (8) and the core region (2).

11. Racquet according to one of the claims 1 to 10, characterized in that the weight of the members (1) per length unit in the vicinity of the core region (2) is equal to or lower than the weight of the members (1) per length unit between the core region (2) and the area of the racquet head (3) remote from the handle end (8).

## Revendications

1. Raquette pour jeu de balle, notamment raquette de tennis, comprenant une partie poignée (8) et un cadre de tamis destiné à être encordé reliés par l'intermédiaire d'une zone de coeur (2), dans laquelle la hauteur de section du cadre, mesurée transversalement au tamis, possède au moins une hauteur maximum, caractérisée en ce que la hauteur de section (a,b,c) des montants (1) du cadre, ou du cadre dans la région de la zone de coeur (2), ainsi que dans la région de la tête (3) de la raquette qui est éloignée de l'extrémité (8) côté poignée, est plus grande que dans la région intermédiaire du cadre, la hauteur de section (c) dans la région de la tête (3) de la raquette qui est éloignée de l'extrémité (8) côté poignée étant plus grande que la hauteur de section (b) dans la zone de coeur.

2. Raquette pour jeu de balle selon la revendication 1, caractérisée en ce que la raquette est de constitution plus rigide à la flexion dans les régions de plus grande hauteur de section (b,c).

3. Raquette pour jeu de balle selon la revendication 1 ou 2, caractérisée en ce que les montants (1) du cadre présentent une hauteur de section (b) sensiblement constante dans la région de la zone de coeur (2).

4. Raquette pour jeu de balle selon la revendication 1, 2 ou 3, caractérisée en ce que la rigidité des régions partielles élémentaires, depuis la poignée (8) de la raquette jusqu'à la tête (3) de la raquette, est établie de manière que, pour une charge prédéterminée, la flèche croisse en fonction sensiblement linéaire de la distance mesurée à partir d'une zone d'encastrement dans la région de poignée (8).

5. Raquette pour jeu de balle selon une des revendications 1 à 4, caractérisée en ce que la variation de la flèche sur la longueur de la raquette est inférieure à 0,5 mm, notamment inférieure à 0,3 mm, la flèche étant comprise entre 0,4mm et 0,9mm, de préférence entre 0,5mm et 0,8mm, dans les conditions d'essai de la norme HSTM 197-A.

6. Raquette pour jeu de balle selon une des revendications 1 à 5, caractérisée en ce que le pourcentage d'accroissement de la hauteur de section (b,c) dans la région de la tête (3) de la raquette qui est éloignée de l'extrémité (8) côté poignée, et dans la région de la zone de coeur (2), est choisi en fonction sensiblement linéaire du pourcentage d'accroissement de la surface du tamils de la raquette, le pourcentage d'accroissement de la hauteur en fonction de la surface du tamis de la raquette étant choisi plus grand dans la région de la tête (3) de la raquette qui est éloignée de l'extrémité (8) côté poignée que le pourcentage d'accroissement de la hauteur dans la région de la zone de coeur (2).

7. Raquette pour jeu de balle selon une des revendications 1 à 6, caractérisée en ce que le "sweetspot" (point mou) se trouve dans la région de hauteur de section (a), faible et sensiblement constante, des montants (1) du cadre.

8. Raquette pour jeu de balle selon une des revendications 1 à 7, caractérisée en ce que le poids par unité de longueur des montants (1) est plus grand dans la région de la tête (3) de la raquette que le poids par unité de longueur des montants (1) dans la région de la zone de coeur (2).

9. Raquette pour jeu de balle selon une des revendications 1 à 8, caractérisée en ce que des régions de poids maximum par unité de longueur prévues dans la région de la tête (3) de la raquette qui est éloignée de l'extrémité (8) côté poignée et/ou dans la transition allant de la zone de coeur (2) à l'ovale du tamis sont disposées en dehors de l'axe longitudinal de la raquette et symétriquement par rapport à cet axe.

10. Raquette pour jeu de balle selon une des revendications 1 à 9, caractérisée en ce que, pour des surfaces de tamis d'entre 600 à 720 cm², la hauteur dans la région de la zone de coeur (2) est supérieure de 16 à 24%, de préférence de 20%, et la hauteur dans la région de la tête (3) de la raquette qui est éloignée de l'extrémité (8) du côté poignée est supérieure de 20 à 44%, de préférence d'environ 30%, à la hauteur des montants (1) dans la région du cadre comprise entre la tête (3) de la raquette éloignée de l'extrémité (8) côté poignée et la zone de coeur (2).

11. Raquette pour jeu de balle selon une des revendications 1 à 10, caractérisée en ce que le poids par unité de longueur des montants (1) dans la région de la zone de coeur (2) est inférieur ou égal au poids par unité de longueur des montants (1) entre la zone de coeur (2) et la région de la tête (3) de la raquette qui est éloignée de l'extrémité (8) côté poignée.
